# EUROPÄISCHE PATENTSCHRIFT

(11) **EP 3 739 141 B1**
(45) Veröffentlichungstag und Bekanntmachung des Hinweises auf die Patenterteilung: **20.12.2023**
(21) Anmeldenummer: 20173709.5
(22) Anmeldetag: 08.05.2020
(51) Int. Cl.: E04C 2/34, E04B 1/76, E04C 2/04

(54) **GEDÄMMTES WANDBAUELEMENT**
INSULATED WALL ELEMENT
COMPOSANT MURAL ISOLÉ

(30) Priorität: 13.05.2019 CH 6252019
(43) Veröffentlichungstag der Anmeldung: 18.11.2020
(73) Patentinhaber: Kahmer, Herbert, 63526 Erlensee (DE)
(72) Erfinder: Kahmer, Dr. Herbert, 63526 Erlensee (DE); Betz, Bernd, 74912 Kirchardt (DE); Meiser, Sascha, 74912 Kirchardt (DE)
(74) Vertreter: Patentanwälte Olbricht Buchhold Keulertz

(56) Entgegenhaltungen:
- EP-A1- 1 482 101
- DE-A1-102015 110 863
- GB-A- 2 460 720

## Beschreibung

Die Erfindung betrifft ein Wandbauelement, mit einer Betoninnenschale, einer im Abstand und parallel zu der Innenschale angeordneten Dämmlage und einer gegen die Dämmlage anliegenden Außenschale.

Gedämmte Wandbauelemente solcher Art sind durch Benutzung bekannt. Der Verbindung von Innen- und Außenschale dieser bekannten Wandbauelemente dienen in die Schalen teilweise eingebettete, die Dämmlage durchsetzende Gitterträger oder Bolzen, insbesondere Bolzen aus glasfaserverstärktem Kunststoff.

Auch die EP 1 482 101 A1, die DE 10 2015 110 863 A1 und die GB 2 460 720 A zeigen gedämmte Wandbauelemente.

Durch die vorliegende Erfindung wird ein neues Wandbauelemente der eingangs erwähnten Art geschaffen, dass dadurch gekennzeichnet ist, dass die Außenschale als Vorsatzschale über in die Vorsatzschale teilweise eingebettete Gewebe- oder Folienstücke mit der Dämmlage verbunden ist.

Erfindungsgemäß kommt in diesem Wandbauelement der Dämmlage eine Tragfunktion zu. Im Unterschied zum Stand der Technik übernimmt die als Vorsatzschale ausgebildete, mit der Dämmlage über ggf. flexible Materialstücke verbundene Außenschale selbst keine oder nur geringe Traglasten.

Bei der Vorsatzschale handelt es sich vorzugsweise um eine gegossene Betonschale oder eine auf die Dämmlage aufgebrachte, ggf. 10 cm dicke Putzschicht.

Vorzugsweise ist in die Vorsatzschale als Bewehrung eine zur Wandebene parallele Gewebelage, insbesondere Textilgewebelage, eingebettet. Neben Beton und Putz kommt für die Vorsatzschale als Material z.B. auch mineralischer Schaum in Betracht. Bei der Herstellung der Dämmlage aus Schaumbeton oder Mineralschaum kann eine Bewehrungslage, vorzugsweise in Form einer Gewebelage, auch in die Dämmlage eingebracht sein, vorzugsweise bei der Herstellung der Vorsatzschicht als Putzschicht.

Zumindest in einem oberen Bereich der Vorsatzschale sind vorzugsweise wenigstens zwei Gewebe- oder Folienstücke vorgesehen.

Vorzugsweise sind die Gewebe- oder Folienstücke in der Dämmlage jeweils durch ein keilförmiges, einen Bestandteil der Dämmlage bildendes Einsatzstück verklemmbar.

Vorzugsweise greifen in die Vorsatzschale ferner von der Dämmlage abragende Vorsprünge ein, mit denen die Vorsatzschale zusätzlich verbindbar ist.

Diese Vorsprünge können durch die Betoninnenschale mit der Dämmlage verbindende Elemente, insbesondere Verlängerungen von Verbindungsbolzen, gebildet sein.

In weiterer Ausgestaltung der Erfindung weisen die Verbindungselemente eine die Dämmlage hintergreifende Aufweitung zur Abtragung des Drucks von zwischen der Innenschale und der Dämmlage einfüllbarem Ortbeton auf. Die Aufweitungen dieser vorzugsweise aus glasfaserverstärktem Kunststoff hergestellten Verbindungselemente, vorzugsweise Verbindungsbolzen, sind zweckmäßig tellerartig ausgebildet. Die Dämmlage ist nach Enthärten des Ortbetons durch die Verbindungselemente gegen den Ortbeton vorgespannt, da die Zugspannung der Verbindungselemente nach Enthärten des Ortbetons teilweise erhalten bleibt. Dadurch ist die Haftreibung der Dämmlage am Ortbeton erhöht und die Tragfähigkeit der Dämmlage für die Vorsatzschale entsprechend vergrößert.

Die Erfindung ist nachfolgend anhand eines Ausführungsbeispiels und der beiliegenden, sich auf dieses Ausführungsbeispiel beziehenden Zeichnungen näher erläutert. Es zeigen:
- Fig. 1: einen Teil eines Wandbauelements nach der Erfindung in einem vertikalen Schnitt, und
- Fig. 2: einen Teil des Wandbauelements von Fig. 1 in einer Seitenansicht.

Ein vorgefertigtes, vorzugsweise geschosshohes Wandbauelement 15 mit einer horizontalen Länge von z.B. 4 m weist eine Betoninnenschale 1, eine im Abstand zu der plattenförmigen Betoninnenschale angeordnete Dämmlage 2 und eine Außenschale 3 als gegen die Dämmlage anliegende Vorsatzschale auf. In dem gezeigten Beispiel liegt die Dicke der Innenschale 1 bei 4,5 cm, der Dämmlage 2 bei 10 cm und die Dicke der Außenschale 3 bei 2 cm. Der Abstand zwischen der Betoninnenschale 1 und der Dämmlage 2 beträgt 7 cm. In den gebildeten Zwischenraum 4 lässt sich vor Ort Kernbeton einfüllen.

Der Verbindung zwischen den Plattenteilen 1 bis 3 des Bauelements dienen in einem Raster angeordnete Bolzen, von denen in der Teildarstellung von Fig. 1 ein Bolzen 5 sichtbar ist. Die Bolzen 5 bestehen in dem gezeigten Beispiel aus einem glasfaserverstärkten Kunststoff, insbesondere glasfaserverstärktem Polyamid. Wie Fig. 1 ferner erkennen lässt, sind die Bolzen 5 mit einem Ende bei 6 in den Beton der Innenschale 1 eingebettet und hintergreifen mit einer tellerförmigen Aufweitung 7 die Dämmlage 2. Ein über die tellerförmige Aufweitung 7 hinaus vorstehender Endabschnitt 8 der Bolzen 5 ragt jeweils in die Außenschale 3 hinein. Pro Quadratmeter sind in dem Beispiel 4 bis 6 solche Bolzen 5 vorgesehen.

In den Beton oder Putz der Außenschale bzw. Vorsatzschale 3 ist als Bewehrung eine zur Plattenebene parallele Gewebelage 9 eingebettet, die in dem gezeigten Beispiel durch Textilgewebe gebildet ist. Es könnte sich bei der Gewebelage 9 z.B. auch um eine Putzträger- oder Estrichmatte aus Edelstahl handeln.

Gemäß Fig. 2 sind in die Außenschale 3 ferner Gewebestücke 10 mit einem Endabschnitt eingebettet, wobei die Gewebestücke eine Verbindungslasche zur Verbindung der Außenschale 3 mit der Dämmung 2 bilden.

Die Gewebestücke 10 ragen jeweils gemäß Fig. 1 in einen die Dämmlage 2 durchquerenden Schlitz 11 hinein und vorzugsweise mit einem Endabschnitt 12 über den Schlitz 11 hinaus bis in den mit Kernbeton auffüllbaren Zwischenraum 4. In dem gezeigten Beispiel begrenzt den Schlitz 11 ein keilförmiges Einsatzstück 13, das einen Teil der Dämmlage 2 bildet und unter Verklemmung des Gewebestücks 10 mit der Dämmlage 2 in Richtung eines Pfeils 14 in die Dämmlage 2 einschiebbar ist. Es versteht sich, dass sich die Druckbelastbarkeit des Einsatzstücks 13 von der Druckbelastbarkeit der übrigen Dämmlage 2 unterscheiden kann.

Bei der Dämmlage 2 handelt es sich um eine tragende Dämmlage, die dem Bauelement zumindest eine für den Transport zur Baustelle ausreichende Festigkeit verleiht und darüber hinaus zur Halterung der Vorsatzschale 3 gemeinsam mit den Bolzen 5 in der Lage ist. In vertikaler Ausrichtung des Bauelements gemäß Einbaulage ist die Vorsatzschale 3 einerseits mit den darin eingebetteten Endabschnitten 8 der Bolzen 5 verbunden, während andererseits über die Gewebestücke 10 sowohl eine vertikale Last aufgenommen als auch eine die Vorsatzschale 3 an die Dämmlage 2 heranziehende Druckkraft senkrecht zur Plattenebene erzeugt wird.

Der Endabschnitt 8 kann vorteilhaft Windsogkräfte aufnehmen und das Aufschüsseln der Vorsatzschale bei größeren Temperaturgradienten verhindern. Zweckmäßig weist er eine Profilierung auf. Ferner kann der Endabschnitt 8 Haltekräfte aufnehmen, die beim Abheben des erhärteten Vorsatzschalenbetons aus einer Schalform auftreten. Ferner kann der Endabschnitt 8 beim Abheben der Vorsatzschale aus der Schalform auftretende Haltekräfte aufnehmen.

Im verbauten Zustand des Wandbauelements 15 sind die eingeklemmten Gewebestücke 10 ferner durch den eingebetteten Endabschnitt 12 in den verfestigten Kernbeton fixiert. Die die Dämmlage 2 hintergreifenden tellerförmigen Aufweitungen 7 wirken vorteilhaft dem Betondruck des Kernbetons entgegen.

Zur Herstellung des vorangehend beschriebenen Wandbauelements 15 wird die Dämmlage 2 mit den in Durchgänge in der Dämmlage eingesetzten Bolzen 5 zunächst vorgefertigt und in einem nächsten Fertigungsschritt auf den noch flüssigen Beton der ausgegossenen Vorsatzschale 3 aufgelegt, nachdem die Gewebelage 9 und teilweise die Gewebestücke 10 in den Beton der Vorsatzschale 3 eingebettet worden sind. In einem weiteren Schritt werden die Gewebestücke 10 durch Einsatzstück 13 dann in der Dämmlage 2 verklemmt.

Nach Aushärtung der Vorsatzschale 3 werden Dämmlage und Vorsatzschale mit den Enden der Bolzen 5 voran in den noch flüssigen Beton der ausgegossenen Innenschale 1 eingeführt.

Es versteht sich, dass die Vorsatzschale 3 zur besseren Haftung an der Dämmlage 2 profiliert sein kann. Bei guter Haftung kann auf in die Vorsatzschale 3 hinein vorstehende Endabschnitte 8 der Bolzen 5 dann ggf. verzichtet werden.

Abweichend von dem vorangehend beschriebenen Ausführungsbeispiel könnten die Einsatzstück 13 entfallen und nur die Gewebestücke 10 aufnehmende Schlitze 11 in der Dämmlage 2 gebildet sein.

Die Gewebestücke 10 können aus dem gleichen Material wie die eine Bewehrung bildende Gewebelage 9 bestehen oder aus davon abweichendem Material hergestellt sein. Es versteht sich, dass mit Gewebe- oder Folienstücke lediglich in der Art von Gewebe oder Folie flächenhaft ausgedehnte Materialstücke gemeint sind, z.B. textilartige Bewehrungsgitter oder abgewinkelte weniger flexible Estrichgitter aus Edelstahlrundstäben. Das Gitter kann auch aus zwei parallelen und beanstandeten Einzelstäben bestehen, die durch kurze kreuzende Querstäbe zu einem schmalen Gitter verbunden sind.

Das Gewebestück 10 könnte sich in einer Ausführungsform bis in die Innenschale 1 hinein erstrecken, wobei dann auch das Einsatzstück 13 bis an die Innenschale 1 heranreichen würde. Bei Transport und der Montage ließe sich das Wandbauelement über ein solches Gewebestück aufhängen, z.B. an einem Kranhaken.

### Bezugszeichen:

- 1: Innenschale, Betoninnenschale
- 2: Dämmlage
- 3: Außenschale
- 4: Zwischenraum
- 5: Bolzen
- 6: Ende (des Bolzens, in der Innenschale 1)
- 7: Tellerförmige Aufweitung
- 8: Endabschnitt (des Bolzens, in der Außenschale 3)
- 9: Gewebelage
- 10: Gewebestück
- 11: Schlitz
- 12: Endabschnitt (des Gewebestücks, im Zwischenraum 4)
- 13: Keilförmiges Einsatzstück
- 14: Richtung (zum Einsetzen des Einsatzstücks 13)
- 15: Wandbauelement
- 16:
- 17:
- 18:
- 19:
- 20:
- 21:
- 22:
- 23:
- 24:
- 25:
- 26:
- 27:
- 28:
- 29:
- 30:
- 31:
- 32:
- 33:
- 34:
- 35:
- 36:
- 37:
- 38:
- 39:
- 40:
- 41:
- 42:
- 43:
- 44:

## Patentansprüche

1. Wandbauelement,
mit einer Betoninnenschale (1),
einer im Abstand zu der Betoninnenschale (1) angeordneten Dämmlage (2)
und einer gegen die Dämmlage (2) anliegenden Außenschale (3),
**dadurch gekennzeichnet,**
**dass** die Außenschale (3) als Vorsatzschale über in die Außenschale (3) teilweise eingebettete Gewebe- oder Folienstücke (10) mit der Dämmlage (2) verbunden ist.

2. Wandbauelement nach Anspruch 1,
**dadurch gekennzeichnet,**
**dass** in die Vorsatzschale (3) oder Dämmlage (2) als Bewehrung eine zur Wandebene parallele Gewebelage (9), insbesondere eine Textilgewebelage, Putzmatte oder Estrichmatte eingebettet ist.

3. Wandbauelement nach Anspruch 1 oder 2,
**dadurch gekennzeichnet,**
**dass** zumindest zwei Gewebe- oder Folienstücke (10) in wenigstens einem oberen Bereich des Wandbauelements (15) vorgesehen sind.

4. Wandbauelement nach einem der Ansprüche 1 bis 3,
**dadurch gekennzeichnet,**
**dass** die Gewebe- oder Folienstücke (10) geneigt zur Wandebene in einen Schlitz (11) in der Dämmlage (2) hineinragen.

5. Wandbauelement nach einem der Ansprüche 1 bis 4,
**dadurch gekennzeichnet,**
**dass** die Gewebe- oder Folienstücke (10) in der Dämmlage (2) durch ein keilförmiges, einen Bestandteil der Dämmlage (2) bildendes Einsatzstück (13) mit ggf. von der übrigen Dämmlage (2) abweichenden Eigenschaften hinsichtlich Druckbelastbarkeit verklemmt sind.

6. Wandbauelement nach einem der Ansprüche 1 bis 5,
**dadurch gekennzeichnet,**
**dass** das Gewebestück (10) über die Dämmlage (2) hinaus in einen mit Kernbeton zu füllenden Zwischenraum (4) des Wandbauelements (15) vorsteht, ggf. unter teilweiser Einbettung in den Beton der Betoninnenschale (1) bis in die Betoninnenschale (1) hinein.

7. Wandbauelement nach einem der Ansprüche 1 bis 6,
**dadurch gekennzeichnet,**
**dass** in die Außenschale (3) ferner von der Dämmlage (2) abragende Vorsprünge (8) eingegossen sind.

8. Wandbauelement nach Anspruch 7,
**dadurch gekennzeichnet,**
**dass** die Vorsprünge (8) durch die Betoninnenschale (1) mit der Dämmlage (2) verbindende Elemente, insbesondere durch Verlängerungen von Verbindungsbolzen (5), gebildet sind.

9. Wandbauelement nach Anspruch 8,
**dadurch gekennzeichnet,**
**dass** die Verbindungselemente (5) eine die Dämmlage (2) hintergreifende, insbesondere tellerartige, Aufweitung (7) zur Abtragung von Kernbetondruck aufweisen.

10. Wandbauelement nach Anspruch 8 oder 9,
**dadurch gekennzeichnet,**
**dass** die Verbindungselemente (5) aus glasfaserverstärktem Kunststoff bestehen.

11. Wandbauelement nach einem der Ansprüche 7 bis 10,
**dadurch gekennzeichnet,**
**dass** die Vorsprünge (8) in einen von der Außenschale (3) in die Dämmlage (2) hineinragenden Vorsprung der Außenschale (3) eingebettet sind.

12. Wandbauelement nach einem der Ansprüche 1 bis 11,
**dadurch gekennzeichnet,**
**dass** die Vorsatzschale (3) als Betonschale oder Putzschicht hergestellt ist.

13. Wandbauelement nach einem der Ansprüche 1 bis 12,
**dadurch gekennzeichnet,**
**dass** die Dämmlage (2) aus Mineralschaum besteht.

## Claims

1. Wall element,
having a concrete inner shell (1),
an insulating layer (2) arranged at a distance from the concrete inner shell (1) and an outer shell (3) arranged against the insulating layer (2), **characterised in that** the outer shell (3) is connected to the insulating layer (2) as a facing shell by means of woven or foil elements (10) that are partly embedded in the outer shell (3).

2. Wall element in accordance with claim 1, **characterised in**
**that** a woven layer (9), in particular a woven textile layer, plaster mat or screed mat that is arranged parallel to the plane of the wall is embedded in the facing shell (3) or insulating layer (2) as reinforcement.

3. Wall element in accordance with claim 1 or 2, **characterised in**
**that** at least two woven or foil elements (10) are provided for in at least one upper section of the wall element (15).

4. Wall element in accordance with any one of claims 1 to 3, **characterised in that** the woven or foil elements (10) extend obliquely across the plane of the wall into a slit (11) in the insulating layer (2).

5. Wall element in accordance with any one of claims 1 to 4, **characterised in that** the woven or foil elements (10) are fastened firmly in the insulating layer (2) by means of a wedge-shaped insert (13) that forms a component part of the insulating layer (2) and may, if required, have properties in respect of compressive strength that differ from those of the remainder of the insulating layer (2).

6. Wall element in accordance with any one of claims 1 to 5, **characterised in that** the woven element (10) extends beyond the insulating layer (2) into an intermediate cavity (4) in the wall element (15) that is to be filled with core concrete and that the woven element (10) may, if necessary, be partly embedded shallowly in or deep inside the concrete inner shell (1).

7. Wall element in accordance with any one of claims 1 to 6, **characterised in that** projecting elements (8) that further protrude from the insulating layer (2) are bonded into the outer shell (3).

8. Wall element in accordance with claim 7, **characterised in**
**that** the projecting elements (8) are formed by elements, particularly by extensions of connecting pins (5), that connect the concrete inner shell (1) to the insulating layer (2).

9. Wall element in accordance with claim 8, **characterised in**
**that** the connecting elements (5) incorporate a widened element (7), particularly a plate-shaped widened element, that engages behind the insulating layer (2) so as to distribute pressure exerted by the core concrete.

10. Wall element in accordance with claim 8 or 9, **characterised in**
**that** the connecting elements (5) are made from glass-fibre-reinforced plastic.

11. Wall element in accordance with any one of claims 7 to 10, **characterised in that** the projecting elements (8) are embedded in a protruding part of the outer shell (3) that extends into the insulating layer (2).

12. Wall element in accordance with any one of claims 1 to 11, **characterised in that** the face shell (3) is manufactured as a concrete shell or plaster layer.

13. Wall element in accordance with any one of claims 1 to 12, **characterised in that** the insulating layer (2) is made from mineral foam.

## Revendications

1. Élément mural,
comprenant une coque intérieure en béton (1),
une couche isolante (2) disposée à distance de la coque intérieure en béton (1) et une coque extérieure (3) appliquant contre la couche isolante (2), **caractérisé en ce que** la coque extérieure (3) à titre de coque avant est reliée avec la couche isolante (2) via des pièces en textile ou en film (10) en partie intégrées dans la coque extérieure (3).

2. Élément mural selon la revendication 1, **caractérisé en ce que** dans la coque avant (3) ou la couche isolante (2) est intégrée, à titre d'armature, une couche de textile (9) parallèle au plan du mur, notamment une couche de textile, un treillis pour enduit ou un treillis pour chape.

3. Élément mural selon la revendication 1 ou 2, **caractérisé en ce qu'**au moins deux pièces en textile ou en film (10) sont prévues dans au moins une partie supérieure de l'élément mural (15).

4. Élément mural selon l'une des revendications 1 à 3, **caractérisé en ce que** les pièces en textile ou en film (10) font saillie, inclinées par rapport au plan du mur, dans une fente (11) ménagée dans la couche isolante (2).

5. Élément mural selon l'une des revendications 1 à 4, **caractérisé en ce que** les pièces en textile ou en film (10) sont maintenues coincées dans la couche isolante (2) par un insert (13) cunéiforme faisant partie intégrante de la couche isolante (2), insert qui présente le cas échéant des propriétés différentes du reste de la couche isolante (2) quant à la contrainte de compression supportable.

6. Élément mural selon l'une des revendications 1 à 5, **caractérisé en ce que** la pièce en textile (10) fait saillie - au-delà de la couche isolante (2), dans une cavité intermédiaire (4) à remplir de béton, de l'élément mural (15), le cas échéant avec incorporation partielle dans le béton de la coque intérieure (1) en béton -jusque dans la coque intérieure (1) en béton.

7. Élément mural selon l'une des revendications 1 à 6, **caractérisé en ce que** dans la coque extérieure (3) ont en outre été noyés des saillies (8) dépassant de la couche isolante (2).

8. Élément mural selon la revendication 7, **caractérisé en ce que** les saillies (8) sont formées par les éléments reliant la coque intérieure (1) en béton avec la couche isolante (2), en particulier par des prolongements de goujons de liaison (5).

9. Élément mural selon la revendication 8, caractérisé en ce les éléments de liaison (5) présentent un évasement (7), notamment en forme d'assiette, qui prend appui sur le dos de la couche isolante (2), afin d'absorber la pression du béton de remplissage.

10. Élément mural selon la revendication 8 ou 9, **caractérisé en ce que** les éléments de liaison (5) se composent de matière plastique renforcée de fibre de verre.

11. Élément mural selon l'une des revendications 7 à 10, **caractérisé en ce que** les saillies (8) sont noyées dans une saillie de la coque extérieure (3), saillie qui dépasse de la coque extérieure (3) en direction de la couche isolante (2).

12. Élément mural selon l'une des revendications 1 à 11, **caractérisé en ce que** la coque avant (3) est réalisée sous forme de coque en béton ou de couche de crépi.

13. Élément mural selon l'une des revendications 1 à 12, **caractérisé en ce que** la couche isolante (2) se compose de mousse minérale.
